# FASCICULE DE BREVET EUROPEEN

(11) **EP 0 169 103 B1**
(45) Date de publication et mention de la délivrance du brevet: **11.05.1988**
(21) Numéro de dépôt: 85401143.4
(22) Date de dépôt: 11.06.1985
(51) Int. Cl.: E04H 12/02

(54) **Elément de mât cylindrique, assemblable bout à bout avec d'autres éléments afin de constituer un mât**
Zylindrischer Mast, Elemente mit anderen Elementen zusammenstossbar, um einen Mast zu ergeben
Cylindrical mast elements butt-joining with other elements in order to form a mast

(30) Priorité: 18.06.1984 FR 8409998
(43) Date de publication de la demande: 22.01.1986
(73) Titulaire: LABORATOIRE D'ETUDES ET DE RECHERCHES CHIMIQUES L.E.R.C. S.A., 59230 St. Amand les Eaux (FR)
(72) Inventeur: Guislain, Guy, F-59158 Maulde (FR); Foissac, Yves, F-59300 Famars (FR)
(74) Mandataire: Ecrepont, Robert

(56) Documents cités:
- FR-A- 2 393 129
- FR-A- 2 455 980
- GB-A- 883 382

## Description

L'invention concerne un élément de mât cylindrique, qui peut être assemblé bout à bout à d'autres éléments semblables, dans le but de constituer un mât.

On connaît déjà de tels éléments qui, assemblés bout à bout, constituent un mât dont l'extrémité porte un appareil à effet directif, et par exemple un projecteur, une antenne radio-électrique, une caméra...

Pour un tel appareil, il est important que l'orientation initiale qui lui a été donnée, soit conservée pendant le montage du mât et ultérieurement pendant son utilisation quelques soient les conditions atmosphériques, en particulier quelque soit la direction et la force du vent.

Pour arriver à ce résultat, il est connu d'emmancher bout à bout deux éléments semblables et de les varrouiller mécaniquement l'un par rapport à l'autre, afin qu'ils conservent l'orientation relative qui leur a été donnée au départ.

Le mécanisme de verrouillage présente cependant l'inconvénient d'être relativement complexe et difficile à mettre en oeuvre.

On connaît également FR-A-2.393.129 des éléments qui peuvent être assemblés par emmanchement et dont les extrémités présentent des surfaces planes et inclinées sur l'axe du mât.

L'inclinaison des surfaces de contact de deux éléments emboités peut varier entre quinze et quarante cinq degrés, ce qui assure dans de bonnes conditions le positionnement relatif en rotation.

De tels éléments sont généralement réalisés par polymérisation d'une résine thermodurcissable armée de fibres telles par exemple des fibres de verre ou de carbone.

Ces éléments permettent généralement de réaliser un mât qui assure à l'élément directif qu'il porte un positionnement en azimut qui est faible.

Cependant, un tel élément présente des zones de faiblesse localisée, notamment au niveau de l'extrémité dans laquelle s'emboîte le manchon d'un élément juxtaposé, et qui sont inhérentes à la structure laminaire de la paroi qui le constitue.

Un des buts de la présente invention est de remédier à cet inconvénient et de proposer un élément de mât qui présente une structure renforcée, notamment au niveau de l'extrémité en question.

Un autre but de la présente invention est de proposer un élément de mât dont la structure longitudinale est également renforcée.

D'autres buts et avantages de la présente invention apparaîtront au cours de la description qui va suivre, qui n'est cependant donnée qu'à titre indicatif, et qui n'a pas pour but de limiter l'invention.

A cet effet l'invention a pour objet un élément de mât qui est cylindrique et porte à l'une de ses extrémités un manchon en vue de son engagement dans l'autre extrémité d'un élément semblable.

Il présente au niveau de chacune de ses extrémités des surfaces planes inclinées sur l'axe du mât.

Il est caractérisé par le fait qu'il est réalisé par enroulement de pièces de tissu imprégné de résine thermodurcissable, lesquelles pièces de tissu sont les unes dites équilibrées, c'est-à-dire présentent une résistance sensiblement équivalente dans deux sens perpendiculaires dits de chaînes et de trame, les autres dites orientées en ce sens qu'elles présentent un sens de plus grande résistance par exemple en chaîne et par le fait que, tandis que les autres pièces de tissu dites orientées présentent leur plus grande résistance dans le sens parallèle à l'axe du mât, dans la zone proche de son extrémité biseautée opposée au manchon et correspondant à la zone d'emmanchement d'un élément semblable, ledit élément présente au moins une pièce de tissu dit orienté qui est disposée de manière à présenter sa plus grande résistance dans le sens transversal du mât.

L'invention sera mieux comprise si on se refère à la description ci-dessous, ainsi qu'au dessin en annexe qui en fait partie intégrante.

La figure 1 représente schématiquement un élément de mât, dans un mode non limitatif de mise en oeuvre de l'invention.

La figure 2 schématise en coupe la structure laminaire de la paroi d'un élément.

La figure 1 représente un élément de mât 1, constitué principalement d'un tube cylindrique 2, d'axe 3.

Tel que cela est connu, l'une des extrémités de l'élément, par exemple l'extrémité 4, se prolonge par un manchon cylindrique solidaire de cette extrémité 4.

Le manchon 5 est destiné à être engagé dans l'extrémité opposée d'un autre élément (non représenté), laquelle extrémité est à cet effet semblable à l'extrémité 6 du tube 2.

Naturellement, les dimensions extérieures du manchon 5 et les dimensions intérieures de l'extrémité 6 correspondent, de manière à permettre un engagement du manchon 5 à l'intérieur de l'extrémité 6.

L'élément 1 présente par ailleurs au niveau de chacune de ses extrémités des surfaces planes et inclinées par rapport à l'axe 3 du tube.

Ces surfaces sont repérées respectivement en 7 et 8 dans la figure 1.

Tel que cela est connu, les surfaces de contact 7 et 8 assurent un positionnement en rotation de deux éléments mis bout à bout.

Leur inclinaison est généralement comprise entre quinze et quarante cinq degrés.

La paroi 1 est constituée par enroulement de pièces de tissu technique imprégné d'une résine thermodurcissable, le tout étant en suite polymérisé.

Cet élément est essentiellement caractérisé par le fait qu'il est réalisé par enroulement de pièces 10 à 17et 19 de tissu imprégné de résine thermodurcissable, lesquelles pièces de tissu sont les unes 10 à 14 dites équilibrées, c'est-à-dire présentent une résistance sensiblement équivalente dans deux sens perpendiculaires dits de chaîne et de trame, les autres 15 à 17 et 19 dites orientées en ce sens qu'elles présentent un sens de plus grande résistance par exemple en chaîne et par le fait que, tandis que les autres pièces 15 à 17 de tissu dites orientées présentent leur plus grande résistance dans le sens parallèle à l'axe 3 du mât, dans la zone 9 proche de son extrémité biseautée 6 opposée au manchon 5 et corres- oondant à la zone d'emmanchement 9 d'un élément semblable, le dit élément présente au moins une pièce 19 de tissu dit orienté qui est disposée de manière à présenter sa plus grande résistance dans le sens transversal du mât 1.

La zone 9 s'étend approximativement au niveau de l'extrémité 6 du tube 2, depuis la surface de contact 8 sur une longueur qui correspond sensiblement à la profondeur d'emmanchement d'un élément mis bout à bout.

Cependant, de préférence, la longueur de la zone 9 est légèrement inférieure à la profondeur de la zone d'emmanchement.

L'adjonction dans cette zone par rapport au reste de l'élément d'au moins une pièce de tissu ainsi orientée améliore la résistance à l'ouverture de l'extrémité biseautée 6 de l'élément 1.

On a représenté de manière schématique en figure 2 les différentes pièces de tissu de la structure de l'élément.

Dans cette figure, on a schématisé en 10 à 14 les pièces de tissu dites équilibrées, et qui donc présentent une égale résistance dans les deux sens et en 15, 16, 17 et 19 les pièces dites orientées et qui présentent donc une plus grande résistance dans un sens que dans l'autre.

Parmi celles-ci, les pièces orientées 15, 16, 17 sont disposées lors de l'enroulement de manière que leur sens de grande résistance soit parallèle à l'axe longitudinal et la pièce orientée 19 est au contraire disposée lors de l'enroulement de manière que son sens de plus grande résistance soit transversal au mât.

En figure 2, le trait mixte 18 schématise l'axe du tube, et donc la couche 10 est la couche interne de la paroi du tube.

Tel que cela apparaît en figure 2, de préférence, les pièces équilibrées et les pièces orientées sont alternées, au moins dans la partie interne du tube. La couche 14 extérieure est en effet semblable à la couche 13.

Cette couche cependant est une couche de surface et présente une épaisseur moindre.

Selon un mode préférentiel de mise en oeuvre de l'invention, la couche intérieure c'est-à-dire la couche 10 est une couche équilibrée.

L'inversion du sens de plus grande résistance, dans la zone 9 du tube 2, est réalisée au niveau d'une des premières couches de fibres orientées et, de préférence, de la première, c'est-à-dire au niveau de la couche 15.

Les pièces de tissu ainsi que la résine thermodurcissable qui les lie, sont de nature appropriée mais de préférence, on utilisera une alternance de couches de fibres de verre et de couches de fibres de carbone, les couches en fibres de verre se situant superficiellement et donc formeront la surface intérieure et la surface extérieure de la paroi du tube tandis que les couches de fibres de carbone seront noyées entre ces couches de fibres de verre.

Les fibres de verre présentent en effet une meilleure résistance aux chocs que les fibres de carbone plus fragiles aux chocs mais qui présentent des qualités mécaniques supérieures et notamment une meilleure résistance à la flexion et sont donc extrêmement intéressantes.

Selon une autre caractéristique de l'invention, la paroi tubulaire présente un chanfrein 20 supprimant l'angle aigu dû à la coupe biaise, ce qui interdit la déformation de l'extrémité 6.

A titre d'exemple non limitatif, on a réalisé un élément de mât dont la longueur du tube 2 est approximativement de cent quarante centimètres dont l'extrémité est prolongée par un manchon de longueur approximative de vingt centimètres, présentant un diamètre extérieur d'environ cent millimètres.

La paroi du tube 2 est constituée de huit pièces de tissu en respectant l'alternance pièces orientées, pièces équilibrées selon la disposition décrite relativement à la figure 2.

Les pièces dites équilibrées présentent approximativement le même poids de fibres chaîne et trame mais l'une d'elle et par exemple la chaîne pourra atteindre environ cinquante cinq pour cent du poids total qui sera en toute hypothèse d'environ deux cents grammes par mètre carré.

Les pièces dites orientées présentent approximativement dans le sens de plus grande résistance tel celui de la chaîne une proportion de fibres de quatre vingt neuf pour cent du grammage total qui sera d'environ trois cents grammes par mètre carré.

Ainsi que cela a été décrit précédemment, le sens de plus grande résistance de la première pièce orientée 19 de même niveau que la couche 15 a été inversé sur une longueur correspondant à la zone 9.

Plus précisément, cette invention a été réalisée au départ sur une longueur d'environ cent soixante dix millimètres lors de la réalisation du tube brut.

Après découpe de l'extrémité 6 du tube, afin de réaliser le biseau, cette longueur a été réduite entre environ cent vingt et cent cinquante millimètres.

En outre, la partie extrême de son biseau a été chanfreinée.

Naturellement, ces chiffres ne sont donnés qu'à titre d'exemple non limitatif.

## Revendications

1. Elément de mât (1) constitué d'un tube cylindrique (2) d'axe (3) dont l'une (4) de ses extrémités (4, 6) porte un manchon (5) d'assemblage par enga- gementdans l'autre extrémité (6) d'un élément semblable, lequel élément présente, au niveau de chacune de ses extrémités (4, 6) des surfaces planes et inclinées (7, 8) sur l'axe (3) du mât (1) et à une paroi qui est constituée par polymérisation d'un complexe de fibres et de résines caractérisé par le fait qu'il est réalisé par enroulement de pièces de tissu imprégné de résine thermodurcissable, lesquelles pièces de tissu sont les unes dites équilibrées, c'est-à-dire présentent une résistance sensiblement équivalente dans deux sens perpendiculaires dits de chaîne et de trame, les autres dites orientées en ce sens qu'elles présentent un sens de plus grande résistance par exemple en chaîne et par le fait que, tandis que les autres pièces de tissu dites orientées présentent leur plus grande résistance dans le sens parallèle à l'axe (3) du mât (1) dans la zone (9) proche de son extrémité biseautée (6) opposée au manchon (5) et correspondant à la zone d'emmanchement (9) d'un élément semblable, le dit élément présente au moins une pièce (19) de tissu dit orienté qui est disposée de manière à présenter sa plus grande résistance dans le sens transversal du mât.

2. Elément de mât selon la revendication 1 caractérisé par le fait que, au moins dans la partie interne du tube, les pièces de tissu dites équilibrées (10 à 14) et les pièces de tissu dites orientées (15, 16, 17, 19) sont alternées et en ce que la pièce orientée (19), ayant son sens de plus grande résistance qui est transversal au mât, est, dans l'alternance des pièces de tissu équilibrés et orientés, située au niveau de la première pièce de tissu orientée en comptant à partir de l'intérieur.

3. Elément de mât selon la revendication 1 ou 2 caractérisé par le fait qu'il présente au niveau de la surface extérieure et de la surface intérieure de sa paroi au moins une pièce de tissu en fibres aptes à absorber les chocs tandis que dans l'épaisseur de sa paroi, il présente au moins une pièce de tissu en fibres résistant à la flexion.

4. Elément de mât selon la revendication 1 ou 2 caractérisé par le fait qu'il présente au niveau de la surface extérieure et de la surface intérieure de sa paroi au moins une pièce de tissu en fibres de verre tandis que dans l'épaisseur de sa paroi, il présente au moins une pièce de tissu en fibres de carbone.

5. Elément de mât selon la revendication 1 caractérisé par le fait que la partie extrême (20) de l'extrémité biseautée (6) présente un chanfrein.

## Patentansprüche

1. Mastelement (1), bestehend aus einem zylindrischen Rohr (2), dessen Achse (3) des einen (4) seiner Enden (4, 6) einen Montagedorn zum Eingriff in das andere Ende (6) eines vergleichbaren Elementes aufweist, das in der Höhe seiner Enden (4, 6) ebene und zur Achse (3) des Mastes (1) geneigte Oberflächen und eine Wand aufweist, die durch Polymerisation eines Komplexes aus Fasern und Harzen gebildet ist, dadurch gekennzeichnet, dass es durch Aufrollen von Gewebestücken gebildet ist, die mit einem wärmehärtbaren Harz imprägniert sind, wobei von den Gewebestücken die einen derselben im Gleichgewicht sind, das heisst einen im wesentlichen gleichen Widerstand in zwei senkrechten Richtungen, nämlich in Richtung der Kett- und der Schussfäden aufweisen und die anderen derselben in jener Richtung orientiert sind, so dass sie eine Richtung grössten Widerstandes, beispielsweise in Richtung der Kettfäden aufweisen, während die anderen besagten orientierten Gewebestücke ihren grössten Widerstand in eine Richtung parallel zur Achse (3) des Mastes (1) in der Zone (9) nahe seines schräg abgeschnittenen Endes (6) gegenüber dem Dorn (5) und entsprechend in dem Bereich des Einsteckendes (9) eines vergleichbaren Elementes aufweist, dass das Element zumindest ein besagt orientiertes Gewebestück (19) aufweist, das derart angeordnet ist, dass sein grösster Widerstand in derTransversalrichtung des Mastes liegt.

2. Mastelement nach Anspruch 1, dadurch gekennzeichnet, dass zumindest im inneren Bereich des Rohrs besagte sich im Gleichgewicht befindliche Gewebestücke (10 bis 14) und besagte orientierte Gewebestücke (15, 16, 17, 19) sich abwechseln und dass das orientierte Stück (19) mit seiner Richtung grössten Widerstandes, die transversal zum Mast verläuft, im Wechsel der sich im Gleichgewicht befindlichen und orientierten Gewebestücke in der Höhe des unter Zählen vom inneren ersten orientierten Gewebestückes angeordnet ist.

3. Mastelement nach Anspruch 1 oder 2, dadurch gekennzeichnet, dass es im Bereich der äusseren Oberfläche und der inneren Oberfläche seiner Wand zumindest ein Gewebestück aus Fasern aufweist, die Stösse absorbieren können, während in der Dicke seiner Wand es zumindest ein Gewebestück aus Fasern aufweist, die gegenüber Durchbiegungen widerstehen.

4. Mastelement nach Anspruch 1 oder 2, dadurch gekennzeichnet, dass es im Bereich der äusseren Oberfläche und der inneren Oberfläche seiner Wand zumindest ein Gewebestück aus Glasfasern aufweist, während in der Dicke der Wandung zumindest ein Gewebestück aus Carbonfasern vorgesehen ist.

5. Mastelement nach Anspruch 1, dadurch gekennzeichnet, dass es im äussersten Ende (20) des abgeschrägten Endes (6) eine Schrägkante aufweist.

## Claims

1. Mast element (1), constituted by a cylindrical tube (2) with an axis (3), and whereof one (4) of its ends (4, 6) carries a sleeve (5) for the purpose of assembly by means of engagement in the other end (6) of a similar element; said element having, at the level of each of its ends (4, 6), flat surfaces (7, 8) which are sloped relatively to the axis (3) of the mast (1) and to a wall which is constituted by polymerisation of a complex of fibres and of resins, characterised by the fact that said wall is constructed by winding pieces of fabric which are impregnated with duroplastic resin; some of said pieces of fabric being what is called «balanced», that is to say they offer a resistance substantially equivalent in the two perpendicular directions known as «warp and weft»; whilst the other said pieces of fabric are what is called «oriented» in the sense that they have one direction of greater resistance, for example the warp direction; and by the fact that whereas the other pieces of fabric which are called «oriented» offer their greatest resistance in the direction parallel to the axis (3) of the mast (1) in the zone (9) near to its bevelled end (6) opposite to the sleeve (5) and corresponding to the fitting-on zone (9) of a similar element, the said element has at least one piece of fabric (19) of the «oriented» type which is arranged in such a way as to offer its greatest resistance in the transverse direction of the mast.

2. Mast element according to claim 1, characterised by the fact that at least in the internal part of the tube, the pieces of fabric which are what is called «balanced» (10 to 14) and the pieces of fabric which are called «oriented» (15, 16, 17, 19) are alternated; and in that the oriented piece (19), whose direction of greatest resistance is transversal to the mast, is - (within the alternating arrangement of balanced and oriented pieces of fabric) - located at the level of the first oriented piece of fabric, assuming that one starts counting from the interior.

3. Mast element according to claim 1 or 2, characterised by the fact that it has, at the level of the exterior surface and of the interior surface of its wall, at least one piece of fabric made of fibres which are capable of shock absorption; whilst in the thickness of its wall it has at least one piece of fabric which is made of fibres that are resistant to bending.

4. Mast element according to claim 1 or 2, characterised by the fact that it has, at the level of the exterior surface and of the interior surface of its wall, at least one piece of fabric made of fibreglass, whilst in the thickness of its wall it has at least one piece of fabric made of carbon fibres.

5. Mast element according to claim 1, characterised by the fact that the extreme end portion (20) of the bevelled end (6) has a chamfer.
